# EUROPÄISCHE PATENTSCHRIFT

(11) **EP 4 177 908 B1**
(45) Veröffentlichungstag und Bekanntmachung des Hinweises auf die Patenterteilung: **11.09.2024**
(21) Anmeldenummer: 21206481.0
(22) Anmeldetag: 04.11.2021
(51) Int. Cl.: H01B 13/02

(54) **VORRICHTUNG UND VERFAHREN ZUM VERDRILLEN VON EINZELLEITUNGEN**
METHOD AND DEVICE FOR TWISTING INDIVIDUAL LINES
DISPOSITIF ET PROCÉDÉ DE TORSION DE LIGNES INDIVIDUELLES

(43) Veröffentlichungstag der Anmeldung: 10.05.2023
(73) Patentinhaber: komax Holding AG, 6036 Dierikon (CH)
(72) Erfinder: DRAB, MIchael, 6314 Unterägeri (CH)
(74) Vertreter: EGLI-EUROPEAN PATENT ATTORNEYS

(56) Entgegenhaltungen:
- EP-A1- 0 917 746
- EP-A2- 1 032 095
- EP-B1- 0 917 746
- DE-A1- 102017 109 791
- JP-A- 2010 123 294

## Beschreibung

### Technisches Gebiet

Die vorliegende Offenbarung betrifft eine Vorrichtung und ein Verfahren zum Verdrillen von Einzelleitungen, insbesondere zum paarweisen Verdrillen von Einzelleitungen zu einem Leitungsbündel.

### Stand der Technik

In verschiedenen industriellen Anwendungsgebieten werden Leitungsbündel benötigt, die aus Einzelleitungen durch Verdrillen erhalten werden. Üblicherweise werden die Einzelleitungen vor dem Verdrillen auf eine bestimmte Länge zugeschnitten, d. h. abgelängt, und ggf. auch konfektioniert, d. h. mit einem Kontaktteil oder dergleichen versehen.

Bei manchen herkömmlichen Vorrichtungen und Verfahren gemäss dem Stand der Technik wird das Leitungspaar aus den Einzelleitungen zwischen einer Halteeinheit an dem einen Leitungsende und einer Verdrilleinheit an dem anderen Leitungsende eingespannt und durch Rotieren der Verdrilleinheit verdrillt. Die sich ergebende Verkürzung des Leitungspaares wird durch eine Längsverschiebung der Verdrilleinheit kompensiert. Eine entsprechende Vorrichtung ist beispielsweise in der EP 1 032 095 A2 gezeigt. Bei dieser Art von herkömmlichen Vorrichtungen und Verfahren werden die Einzelleitungen tordiert, also verdrehen sich um ihre eigene Einzelleitungsachse.

Die EP 0 917 746 A1 offenbart eine Vorrichtung, die es ermöglicht, Leitungspaare zu verdrillen, ohne dabei die Einzelleitungen unzulässig zu tordieren. Hier ist die Halteeinheit durch Entdrilleinheiten ersetzt, die jeweils einzeln die Einzelleitungen an dem einen Leitungsende (dem nacheilenden Ende) greifen. Eine längsverschiebbare Führungseinrichtung trennt die beiden Einzelleitungen mit einem Führungsdorn und bewegt sich während des Verdrillvorgangs in Richtung der Entdrilleinheiten. Dadurch kann die Schlaglänge konstant gehalten werden.

Die DE 10 2017 109 791 A1 offenbart eine Vorrichtung mit Entdrilleinheiten, die zu Beginn eines Verdrillvorganges parallel zueinander ausgerichtet sind und während des Verdrillvorgangs motorisch einwärts geschwenkt werden. Der Schwenkwinkel wird durch eine Steuerungseinrichtung kontinuierlich während des Verdrillvorgangs vergrössert. Die JP2010123294A offenbart eine Verdrillmaschine mit rotierenden Elementen als Einzeldreheinheit und als Verdilleinheit. Das Dokument offenbart nicht, dass die Einzeldreheinheiten, an deren die Enden der Einzeldrähte verbunden sind, relativ zueinander gedreht oder bewegt werden können.

### Zu lösendes Problem

Bei der aus der DE 10 2017 109 791 A1 bekannten Vorrichtung ist es möglich, den unverdrillten Bereich der Leitungsenden an den Entdrilleinheiten kurz zu halten, also vergleichsweise wenig unverdrillte Leitung zu erhalten. Eine weitere Verkürzung des unverdrillten Bereichs ist jedoch unter anderem dadurch begrenzt, dass bei grossen Einwärts-Schwenkungswinkeln die Leitungsenden unzulässig geknickt werden.

### Zusammenfassung der Erfindung

Aspekte der vorliegenden Offenbarung widmen sich dem oben geschilderten Problem. Gemäss einem Aspekt wird eine Vorrichtung gemäss Anspruch 1 und ein Verfahren gemäss Anspruch 9 bereitgestellt. Weitere Aspekte, Merkmale, Weiterbildungen und Vorteile ergeben sich aus den abhängigen Ansprüchen, der nachfolgenden Beschreibung und den beigefügten Zeichnungen.

Gemäss einem Aspekt umfasst eine Vorrichtung zum Verdrillen von Einzelleitungen um eine Verdrillachse zu einem Leitungsbündel entlang einer Auszugachse Einzeldreheinheiten, eine Verdrilleinheit und eine Abstands-Verstelleinrichtung. Die Einzeldreheinheiten sind voneinander in einem variablen Abstand beabstandet. Die Einzeldreheinheiten sind konfiguriert zum separaten Halten, beispielsweise Greifen, von Leitungsenden an dem einen Ende der Einzelleitungen. Jede Einzeldreheinheit ist um eine zugehörige Schwenkachse drehbar gelagert. Jede Schwenkachse verläuft im Wesentlichen senkrecht zur Auszugachse des Leitungsbündels. Die Verdrilleinheit ist zum Halten und Verdrillen von Leitungsenden an dem anderen Ende der Einzelleitungen konfiguriert. Die Abstands-Verstelleinrichtung ist zum Verstellen des variablen Abstands konfiguriert.

Durch die Verstellbarkeit des variablen Abstands können insbesondere am Ende des Verdrillvorganges unzulässige Knickwinkel der Einzelleitungen am unverdrillten Leitungsende vermieden werden, wodurch der unverdrillte Bereich weiter verkürzt werden kann. Es ergibt sich eine verbesserte Ausbeute des verdrillten Leitungsbündels.

In Ausführungsformen sind die Einzeldreheinheiten mechanisch so gekoppelt, dass der sich zwischen den Einzeldreheinheiten ergebende Schwenkwinkel im Wesentlichen stets gleichmässig von den Einzeldreheinheiten gebildet wird. Hier kann zusätzlich ein verstellbarer beweglicher Anschlag für ein an mindestens einer der Einzeldreheinheiten bereitgestelltes Anschlagselement vorgesehen sein, wobei der bewegliche Anschlag zum Begrenzen des Schwenkwinkels so vorgegeben wird, dass eine Berührung von Elementen der Einzeldreheinheiten, insbesondere von Greiferspitzen von Einzeldrillgreifern der Einzeldreheinheiten, bei einem gegebenen Abstand der Einzeldreheinheiten vermieden bzw. verhindert wird. Der bewegliche Anschlag kann auch so bewegt werden, dass die Einzeldreheinheiten eine Parallelstellung zueinander einnehmen.

In einer alternativen Ausführungsform ist für jede Einzeldreheinheit ein separater Schwenkantrieb bereitgestellt. Die Schwenkantriebe sind so konfiguriert, dass sie gemeinsam ein gesteuertes Vorgeben des sich zwischen den Einzeldreheinheiten ergebenden Schwenkwinkels ermöglichen.

In beiden Varianten wird der Schwenkwinkel zum jeweiligen Winkel, in dem die Einzelleitungen an den Einzeldreheinheiten in Richtung der Verdrilleinheit herauslaufen, passend und gleichmässig, d. h. auf beiden Seiten im Wesentlichen gleich angenommen, so dass sich ein gleichmässiger Schlag des verdrillten Leitungsbündels einstellt. Zudem ist während des Verdrillvorganges der Abstand zwischen den Einzeldreheinheiten veränderlich, wodurch der Schlag noch gleichmässiger gemacht werden kann. Ausserdem ist es möglich, zum Durchführen eines Endverdrillvorganges im Anschluss an den eigentlichen Verdrillvorgang den Abstand weiter zu verkleinern.

In Ausführungsformen ist eine Steuerungseinrichtung zum programmgesteuerten und/oder benutzergesteuerten Vorgeben des variablen Abstands bereitgestellt. Die Steuerungseinrichtung ist beispielsweise so konfiguriert, dass sie den variablen Abstand der Einzeldreheinheiten zum Durchführen des Endverdrillvorganges weiter verkleinert.

Gemäss einem weiteren Aspekt wird ein Verfahren zum Verdrillen von Einzelleitungen um eine Verdrillachse zu einem Leitungsbündel entlang einer Auszugachse bereitgestellt, das die hierin beschriebene Vorrichtung verwendet. Das Verfahren umfasst ein separates Halten von Leitungsenden an dem einen Ende der Einzelleitungen mittels der Einzeldreheinheiten, ein Halten von Leitungsenden an dem anderen Ende der Einzelleitungen mittels der Verdrilleinheit, ein Rotieren der Verdrilleinheit zum Durchführen eines Verdrillvorganges, und ein Verstellen des variablen Abstands mittels der Abstands-Verstelleinrichtung.

In Ausführungsformen umfasst das Verfahren vor dem separaten Halten der Leitungsenden ein Verbringen der Einzeldreheinheiten in einen vorgegebenen Abstand zueinander, ein Schwenken der Einzeldreheinheiten in eine Parallelstellung, und ein Übernehmen der Leitungsenden an den Einzeldreheinheiten.

In Ausführungsformen umfasst das Verstellen des variablen Abstands während des Verdrillvorganges ein Verkleinern des variablen Abstands. In Ausführungsformen wird das Verkleinern des variablen Abstands nach Abschluss des Verdrillvorgangs zum Durchführen eines Endverdrillvorganges fortgesetzt.

### Kurze Beschreibung der Zeichnungen

Weitere Aspekte, Merkmale, Vorteile und Wirkungen ergeben sich aus den Ausführungsformen, die im Folgenden unter Bezugnahme auf die Zeichnungen beschrieben werden. In den Zeichnungen zeigen:
- Fig. 1: eine schematische Darstellung eines Bereichs eines Leitungsbündels, zur Erläuterung von hierin verwendeten Begriffen;
- Fig. 2: einen Bereich des Leitungspaars aus Fig. 1 mit weiteren Aspekten zur Erläuterung;
- Fig. 3: eine schematische Darstellung einer Verdrilleinrichtung mit einer Verdrilleinheit und jeweils einer Einzeldreheinheit pro Einzelleitung, zur Erläuterung von hierin verwendeten Begriffen und Vorgängen;
- Fig. 4: eine schematische Seitenansicht einer Vorrichtung zum Verdrillen von Einzelleitungen gemäss einer Ausführungsform;
- Fig. 5: eine schematische dreidimensionale Ansicht einzelner Komponenten der Vorrichtung 100 aus Fig. 4;
- Fig. 6: eine Entdrilleinheit gemäss einer Ausführungsform in einer vergrösserten Ansicht;
- Fig. 7: Teile der Entdrilleinheit aus Fig. 6;
- Fig. 8: eine parallele Stellung der Einzeldreheinheiten;
- Fig. 9: eine teilweise geschnittene Draufsicht auf die Entdrilleinheit, in einer Parallelstellung;
- Fig. 10: eine teilweise geschnittene Draufsicht auf die Entdrilleinheit, in einer geschwenkten Stellung;
- Fig. 11: eine Entdrilleinheit in einer Variante mit einem Schwenkantrieb;
- Fig. 12: eine schematische perspektivische Darstellung der Führungseinrichtung und eines Teils der Verdrilleinheit;
- Fig. 13: die Führungseinrichtung mit einem Führungsdorn in einer Zwischenstellung;
- Fig. 14: die Führungseinrichtung mit dem Führungsdorn in einer Verdrillstellung;
- Fig. 15: die Führungseinrichtung in einer Seitenansicht;
- Fig. 16: den Führungsdorn in einer Detailansicht;
- Fig. 17: die Bestandteile der Vorrichtung 100 in einer Ausgangsposition vor einem Verdrillvorgang;
- Fig. 18: die Bestandteile der Vorrichtung 100 in einer Startposition eines Verdrillvorgangs;
- Fig. 19: die Bestandteile der Vorrichtung 100 in einer Zwischenposition;
- Fig. 20: eine Draufsicht auf die Einzeldreheinheiten kurz vor dem Abschluss des Verdrillvorganges, mit Kontakt des Führungsdorns;
- Fig. 21: eine Draufsicht auf die Einzeldreheinheiten kurz vor dem Abschluss des Verdrillvorganges, ohne Kontakt des Führungsdorns;
- Fig. 22: die Elemente der Vorrichtung in einer Position, in welcher die Führungseinrichtung ihre lineare Bewegung fortgesetzt hat, bis der Führungsdorn ungefähr die Leitungsenden erreicht hat; und
- Fig. 23: eine Ansicht analog zu Fig. 22 mit einer Stellung des Führungsdorns ausserhalb der Auszugsachse A.

### Beschreibung von Ausführungsformen

Fig. 1 zeigt eine schematische Darstellung eines Bereichs eines Leitungsbündels, das insgesamt mit 10 bezeichnet ist.

Das Leitungsbündel umfasst eine Einzelleitung 11 sowie eine Einzelleitung 12, als ein Leitungspaar. Es sei darauf hingewiesen, dass die Anzahl von zwei Einzelleitungen 11, 12 beispielhaft und nicht einschränkend ist, und dass die hierin beschriebenen Aspekte und Merkmale ganz oder teilweise auch auf Leitungsbündel mit mehr als zwei Einzelleitungen 11, 12 anwendbar sind und sich gleichartige oder ähnliche Wirkungen ergeben. Bei Ausführungsformen können gleichwohl zwei Einzelleitungen 11, 12 für ein Leitungsbündel 10 verwendet werden.

In Fig. 1 befinden sich ein erstes Leitungsende 15 der Einzelleitung 11 und ein erstes Leitungsende 16 der Einzelleitung 12 auf derselben Seite. Beispielhaft sind die ersten Leitungsenden 15, 16 bereits konfektioniert, im vorliegenden Fall in Form eines Kontakts 13a und einer Tülle 13b auf dem ersten Leitungsende 15 und eines Kontakts 14a und einer Tülle 14b auf dem zweiten Leitungsende 16. In einem Bereich, der in Fig. 1 rechts der mit B bezeichneten gestrichelten Linie liegt, sind die Einzelleitungen 11, 12 verdrillt, wodurch sich in einer Projektionsebene, beispielsweise in der Zeichenebene aus Fig. 1, Punkte ergeben, in welchen sich die Einzelleitungen 11, 12 überkreuzen. In dem verdrillten Bereich rechts der Linie B verläuft das Leitungsbündel 10 entlang einer Auszugachse A.

Verdrillt, wie hierin verwendet, bezeichnet einen Zustand, in welchem sich die Leitungen 11, 12 gegenseitig umschlingen. Eine gleichartige Überkreuzung in der Projektionsebene liegt vor, wenn an zwei Überkreuzungen dieselbe Abfolge von Einzelleitungen in der Richtung senkrecht zur Projektionsebene vorliegt. Der Abstand zweier benachbarter gleichartiger Überkreuzungen wird als Verdrillschlaglänge oder abgekürzt auch einfach als Schlaglänge bezeichnet, die mit a2 bezeichnet ist.

Zwischen zwei benachbarten gleichartigen Überkreuzungen ergeben sich in der Projektionsebene zwei Augen 19, die für ein qualitativ hochwertiges Leitungsbündel 10 so klein wie möglich sein sollten.

Die Bezeichnungen aus Fig. 1 werden in den folgenden Abschnitten übernommen, und deren Beschreibung wird nicht wiederholt.

Zur Erläuterung ist ein Teilbereich des Leitungspaars 10 in Fig. 2 nochmals gezeigt. Die unverdrillten Enden der Einzelleitungen 11, 12 bis zu einem ersten Kreuzungspunkt P1, an welchem der verdrillte Bereich beginnt, haben eine Länge a1. Der Abstand zwischen zwei gleichartigen Überkreuzungen bzw. Überschneidungen der Leitungen 11, 12 im verdrillten Bereich ist - wie oben beschrieben - als die Schlaglänge a2 spezifiziert.

Der Abstand a3 ist in einer Richtung definiert, die im Wesentlichen senkrecht zu der Verlaufsrichtung des Leitungspaars 10 ist, in welcher die Abstände a1, a2 definiert sind. Der Abstand a3 gibt die Distanz der Einzelleitungen 11, 12 an, hier beispielhaft an dem Ende, an welchem die unverdrillten Einzelleitungen 11, 12 vorliegen.

Fig. 3 zeigt eine schematische Darstellung einer allgemeinen Verdrillvorrichtung 100 mit einer Verdrilleinheit 30, Einzeldreheinheiten 41, 42, die jeweils für eine Einzelleitung 11, 12 bereitgestellt sind, sowie einer Führungseinrichtung 35. Zu Erläuterungszwecken ist in der Verdrillvorrichtung 100 gemäss Fig. 3 das Leitungsbündel 10 aus Fig. 1 und 2 eingespannt dargestellt. Die Einzelleitung 11 ist an ihrem nacheilenden Ende in die Einzeldreheinheit 41 eingespannt. Diese Ende wird im Folgenden auch als erstes Ende 15 der Einzelleitung 11 bezeichnet. Die Einzelleitung 12 ist an ihrem nacheilenden Ende in die Einzeldreheinheit 42 eingespannt. Diese Ende wird im Folgenden auch als erstes Ende 16 der Einzelleitung 12 bezeichnet.

Die Einzeldreheinheit 41 ist so angeordnet, dass sie das erste Ende 15 der eingespannten Einzelleitung 11 entlang ihrer Leitungsachse v1 am ersten Ende 15 hält. Die Einzeldreheinheit 42 ist so angeordnet, dass sie das erste Ende 16 der eingespannte Einzelleitung 12 entlang ihrer Leitungsachse v2 am ersten Ende 16 hält. Jede Einzeldreheinheit 41, 42 kann um die jeweilige Leitungsachse v1, v2 der Einzelleitung 11, 12, die in die jeweilige Einzeldreheinheit 41, 42 eingespannt ist, zumindest in einer Richtung rotiert werden, die ein Entdrillen (ein Enttordieren) der jeweiligen Einzelleitung 11, 12 bewirkt. Vorzugsweise kann jede Einzeldreheinheit um die jeweilige Leitungsachse v1, v2 wahlweise vor- oder zurück rotiert werden, was in Fig. 3 mit einem Doppelpfeil Q1 bzw. Q2 angedeutet ist. Jede Einzeldreheinheit 41, 42 kann im Folgenden auch als Entdrilleinheit bezeichnet werden.

Entdrillen (enttordieren), wie hierin verwendet, umfasst beispielsweise eine Verringerung oder Eliminierung einer Torsionskraft oder eines Torsionsmoments, die bzw. das durch das gemeinsame Drehen in jeder Einzelleitung 11, 12 erzeugt würde. Das Enttordieren, oder Entdrillen, braucht zum Erreichen der hierin beschriebenen Vorteile nicht notwendigerweise vollständig zu erfolgen. D. h. über den Zeitverlauf des Verdrillvorgangs kann der (Gesamt-) Drehwinkel der Verdrilleinheit 30 kleiner sein als der (Gesamt-) Drehwinkel der Einzeldreheinheiten 41, 42.

Die Führungseinrichtung 35 dient zum zumindest bereichsweisen Trennen der Einzelleitungen 11, 12, und zwar während eines Grossteils des Verdrillvorgangs in einem Bereich, in welchem der Übergang vom unverdrillten Bereich zum verdrillten Bereich besteht, d. h. in etwa auf der Linie B aus Fig. 1. Die Führungseinrichtung 35 kann während eines Verdrillvorganges geführt oder gesteuert verschoben werden, und zwar in einer Richtung x im Wesentlichen parallel zu einer Verdrillachse V. In der Regel ist die Verdrillachse V mit der Auszugachse A identisch.

Die Verdrilleinheit 30 ist so konfiguriert, dass sie zur Durchführung eines Verdrillvorganges in einer Verdrillrichtung P um eine Verdrillachse V rotieren kann. Mit anderen Worten: Die Verdrilleinheit 30 ist zur Durchführung eines Verdrillvorgangs rotatorisch um die Verdrillachse V antreibbar, so dass sie in der Verdrillrichtung P rotiert. Zur Kompensation der Verkürzung der sich umeinanderschlingenden Einzelleitungen 11, 12 während des Verdrillvorgangs ist die Verdrilleinheit 30 in einer Richtung u im Wesentlichen parallel zur Verdrillachse V verschiebbar. Eine zur Verdrillachse V parallel verlaufende Richtung, wie hierin verwendet, schliesst auch die Richtung auf der Verdrillachse V selbst ein.

Fig. 4 zeigt eine schematische Seitenansicht einer Vorrichtung 100 zum Verdrillen der Einzelleitungen 11, 12 zu einem Leitungsbündel 10, zur Erläuterung einer Ausführungsform. Es sei darauf hingewiesen, dass die im Zusammenhang mit Fig. 4 diskutierten Bestandteile und Vorgänge für die Verwirklichung der vorliegenden Erfindung nicht notwendigerweise in ihrer Gesamtheit durchgeführt zu werden brauchen.

In Fig. 4 werden die Einzelleitungen 11, 12 mit ihren jeweiligen vorauseilenden Enden Bearbeitungsmodulen 103, 104, 105, 106 zugeführt, die Manipulationen an den Leitungen 11, 12 vornehmen. Beispielsweise und ohne Beschränkung werden die vorauseilenden Enden der Einzelleitungen 11, 12 jeweils mittels eines Schneidkopfes 102 abisoliert und mittels einer ersten Schwenkeinheit 107 nacheinander Bearbeitungsmodulen 103, 104 zugeführt. Hier werden beispielsweise die Kontakte 13a, 14a und die Tülle 13b, 14b aus Fig. 1 an den jeweiligen Leiterenden der Einzelleitungen 11, 12 montiert. Anschliessend verschwenkt die erste Schwenkeinheit 107 das Leitungspaar 10 wieder zurück, und die vorauseilenden Enden der Einzelleitungen 11, 12 können von einem Auszugsschlitten 109 gegriffen werden. Die Einzelleitungen 11, 12 werden abhängig von der gewünschten Leitungslänge von dem Auszugschlitten entlang einer Führungsschiene 105 in der durch die Führungsschiene 105 definierten linearen Führungsrichtung ausgezogen.

Die Einzelleitungen 11, 12 werden dann von einer zweiten Schwenkeinheit 108 gegriffen und vom Schneidkopf 102 durchtrennt und abisoliert. Die nacheilenden Leiterenden werden von der zweiten Schwenkeinheit 108 den Bearbeitungsmodulen 105, 106 auf der anderen Seite zugeführt und fertig konfektioniert, d. h. beispielsweise wiederum jeweils mit einer Tülle und einem Kontakt versehen.

Ein Transfermodul 111 übernimmt das nacheilende Ende 17 der Einzelleitungen 11, 12, bringt sie auf einen kleineren Abstand und übergibt sie nach einer Schwenkbewegung einzeln an die jeweilige Einzeldreheinheit 41, 42, die in einer Entdrilleinrichtung 40 zusammengefasst sind. Ein Übernahmemodul 112 übergibt die das vorauseilende Ende 16 der Einzelleitungen 11, 12 der Verdrilleinheit 30, die auch als Verdrillkopf bezeichnet wird. Zum Durchführen des eigentlichen Verdrillvorgangs wird die Verdrilleinheit 30 rotiert, wie oben unter Bezugnahme auf Fig. 3 bereits beschrieben. Die Verdrilleinheit kann während des Verdrillvorgangs gleichzeitig zugkraftgeregelt in Richtung der Entdrilleinheit 40 bewegt werden.

Eine Steuerungseinheit 200 steuert einzelne oder sämtliche Elemente der Vorrichtung 100 an.

Fig. 5 zeigt eine schematische dreidimensionale Ansicht einzelner Komponenten der Vorrichtung 100 aus Fig. 4, wobei in Fig. 5 zur besseren Verständlichkeit andere Komponenten der Vorrichtung 100 nicht dargestellt sind. In Fig. 4 sind die Entdrilleinheit 40, die Führungseinrichtung 35 und die Verdrilleinheit 30 dargestellt.

Fig. 6 zeigt eine Entdrilleinheit 40 gemäss einer Ausführungsform in einer vergrösserten Ansicht. Die Entdrilleinheit 40 umfasst eine erste Einzeldreheinheit 41 mit einem zugeordneten ersten Einzeldrehgreifer 41a sowie eine zweite Einzeldreheinheit 42 mit einem zugeordneten zweiten Einzeldrehgreifer 42a. Der erste Einzeldrehgreifer 41a ist in einem ersten Spindelgehäuse 41b drehbar gelagert. Der zweite Einzeldrehgreifer 42a ist in einem zweiten Spindelgehäuse 42b drehbar gelagert. Der erste Einzeldrehgreifer 41a kann mittels eines ersten Entdrillmotors 41e in Rotation versetzt werden. Der zweite Einzeldrehgreifer 42a kann mittels eines zweiten Entdrillmotors 42e in Rotation versetzt werden. Das erste Spindelgehäuse 41b ist an einem ersten Gehäuseträger 41c befestigt. Das zweite Spindegehäuse 42b ist an einem zweiten Gehäuseträger 42c befestigt.

Der erste Gehäuseträger 41c ist in einem ersten Trägergehäuse 41d um eine erste Schwenkachse 41f schwenkbar gelagert. Der zweite Gehäuseträger 42c ist in einem zweiten Trägergehäuse 42d um eine zweite Schwenkachse 42f schwenkbar gelagert. Die Schwenkachsen 41f, 42f verlaufen im Wesentlichen parallel zueinander. Jede Schwenkachse 41f, 42f verläuft im Wesentlichen senkrecht zur Auszugachse A des Leitungsbündels 10.

Der Abstand 45 der Trägergehäuse 41d, 42d entlang einer Richtung parallel zu den Schwenkachsen 41f, 42f ist variabel. Der Abstand 45 wird hierin vereinfacht auch als der Abstand der Einzeldreheinheiten 41, 42 zueinander bezeichnet. Zum Verändern des Abstands 45 sind die Trägergehäuse 41d, 42d entlang einer Linearführung rechtwinklig zur Auszugachse A zueinander mittels einer Abstands-Verstelleinrichtung 50 verschiebbar. In den hierin gezeigten Ausführungsformen bilden zwei Spindeln, ein Kupplungsstück 56 und ein Spindelantrieb beispielhaft die Bestandteile der Abstands-Verstelleinrichtung 50. Die zwei Spindeln sind mit einem Kupplungsstück 56 miteinander gekoppelt. Der (nicht dargestellte) Spindelantrieb ist mit den gekoppelten Spindeln geeignet gekoppelt. Eine der Spindeln ist rechtsgängig und die andere der Spindeln ist linksgängig ausgebildet, wodurch sich beim Antrieb der so gekoppelten Spindel eine zur Auszugachse A symmetrische Verstellung des Abstandes 45 ergibt.

Der kürzeste Abstand zwischen einer Spitze 41g des ersten Einzeldrehgreifers 41a und einer Spitze 42g des zweiten Einzeldrehgreifers 42a hängt einerseits vom Abstand 45 der Einzeldreheinheiten 41, 42, andererseits auch von einem durch eine Verschwenkung um die jeweiligen Schwenkachsen 41f, 42f definierten Verschwenkungswinkel α ab.

Eine Verstellung des Abstandes 45 erfolgt beispielsweise mittels der Steuerungseinrichtung 200. Der Abstand 45 kann - beispielsweise dem Ablauf eines Verfahrens folgend, im Zuge dessen ein Verdrillvorgang durchgeführt wird - programmgesteuert, benutzergesteuert, oder programmgesteuert und benutzergesteuert erfolgen.

Fig. 7 zeigt Teile der Entdrilleinheit 40 aus Fig. 6, wobei zur besseren Erkennbarkeit die Einzeldreheinheiten 41, 42 weggelassen sind. Der erste Gehäuseträger 41c umfasst ein erstes Getriebestück 51b, das mit einem ersten Getriebegegenstück 51c kämmt. Das erste Getriebegegenstück 51c ist an einer ersten Büchse 51a befestigt, die an einer Keilwelle 54 montiert ist. Der zweite Gehäuseträger 42c umfasst ein zweites Getriebestück 52b, das mit einem zweiten Getriebegegenstück 52c kämmt. Das zweite Getriebegegenstück 52c ist an einer zweiten Büchse 52a befestigt, die an der Keilwelle 54 montiert ist.

In den Büchsen 51a, 52a kann die Keilwelle 54 längs verschoben werden. Die Drehung der Keilwelle 54 wird bei einer derartigen Längsverschiebung auf die jeweilige Büchse 51a, 52a übertragen. Durch das Kämmen der jeweiligen Getriebestücke 51b, 52b mit dem jeweils zugehörigen Getriebegegenstück 51c, 52c schwenken die Gehäuseträger 41c, 42c um einen betragsmässig gleichen Wert, jedoch in einander entgegengesetzter Richtung. Durch diese Schwenkbewegung wird der Winkel α verändert.

Ein Verändern des Winkels α, d. h. ein Schwenken der Einzeldreheinheiten 41, 42, erfolgt in der beschriebenen Ausführungsform im Betrieb durch die Zugkraft, die von den in die Einzeldrehgreifern 41a, 42a eingespannten Leitungen auf die Einzeldreheinheiten 41, 42 ausgeübt wird. Der Winkel α ergibt sich dadurch aus den geometrischen Verhältnissen ohne weiteres Zutun, wodurch eine aktive Steuerung des Winkels α mittels weiterer Aktoren nicht notwendig ist. Der erste Einzeldrehgreifer 41a ist hierzu vorteilhafterweise in dem ersten Spindelgehäuse 41b entsprechend leichtgängig drehbar gelagert, und der zweite Einzeldrehgreifer 42a ist hierzu vorteilhafterweise in dem zweiten Spindelgehäuse 42b entsprechend leichtgängig drehbar gelagert.

Ein Winkelsensor 55 ist zum Messen des Winkels α und zum Ausgeben eines Winkelmesssignals bereitgestellt. Eine Bremse 53, die beispielsweise elektromagnetisch betätigbar ist, wird entsprechend dem Winkelmesssignal angesteuert, um die Einzeldreheinheiten 41, 42 in Abhängigkeit vom Winkelmesssignal in einem festgelegten oder festlegbaren Winkel α zueinander zu arretieren. Die Ansteuerung wird beispielsweise von der Steuerungseinheit 200 durchgeführt.

Bevor der Verdrillvorgang beginnen kann, werden die Leitungsenden der Einzelleitungen 11, 12 an die Entdrillgreifer 41a, 42a der Einzeldreheinheiten 41, 42 übergeben. Dazu muss einerseits ein definierter Abstand 45 und andererseits ein definierter Winkel α vorliegen; die Einzeldreheinheiten 41, 42 müssen hierfür parallel zueinander ausgerichtet sein. In Fig. 8 ist eine solche parallele Stellung der Einzeldreheinheiten 41, 42 gezeigt, der Abstand 45 entspricht hier dem definierten Abstand 45, in welchem eine Übergabe der Leitungsenden der Einzelleitungen 11, 12 an die Entdrillgreifer 41a, 42a möglich ist. Eine solche Stellung (Abstand und Winkellage) der Einzeldreheinheiten 41, 42 wird hierin als Parallelstellung bezeichnet. Eine Stellung (Abstand und/oder Winkellage), die von der Parallelstellung verschieden ist, wird hierin als geschwenkte Stellung bezeichnet.

Fig. 9 und Fig. 10 zeigen jeweils eine teilweise geschnittene Draufsicht auf die Entdrilleinheit 40. In Fig. 9 befinden sich die Gehäuseträger 41c, 42c der Einzeldreheinheiten 41, 42 in der in Fig. 8 perspektivisch dargestellten Parallelstellung. In Fig. 10 befinden sich die Gehäuseträger 41c, 42c der Einzeldreheinheiten 41, 42 in einer geschwenkten Stellung.

An einem der Spindelgehäuse 41b, 42b, beispielsweise am zweiten Spindelgehäuse 42b, ist ein Anschlagelement 42g, beispielsweise eine Anschlagplatte, befestigt. An einem der Teile der Entdrilleinheit 40, die gegenüber den Spindelgehäusen 41b, 42b ortsfest ist, beispielsweise am Trägergehäuse 42d, ist ein beweglicher Anschlag 57 befestigt. Der bewegliche Anschlag 57 begrenzt den Wert, um welchen die jeweilige Einzeldreheinheit geschwenkt werden kann, indem es eine Anschlagfläche für das Anschlagelement 42g des Spindelgehäuses 42b bereitstellt. Durch die Kopplung der Einzeldreheinheiten 41, 42 über den oben beschriebenen Getriebemechanismus wird dadurch der Winkel α begrenzt.

Der bewegliche Anschlag 57 ist verstellbar ausgebildet, beispielsweise elektromotorisch verstellbar. Zum Erhalten der in Fig. 8 und Fig. 9 gezeigten Parallelstellung wird der bewegliche Anschlag 57 entsprechend verstellt, so dass die Einzeldreheinheiten 41, 42 die Parallelstellung einnehmen. Während des Verdrillvorgangs wird der bewegliche Anschlag 57 passend eingestellt, dass eine Verschwenkung möglich ist, die Verschwenkung aber so begrenzt wird, dass die Spitzen 41g, 42g der Einzeldrehgreifer 41a, 42b einander nicht berühren bzw. zu stark annähern.

Fig. 11 zeigt eine Entdrilleinheit 40 in einer Variante mit einem Schwenkantrieb 42h zum gesteuerten Schwenken des Gehäuseträgers 42c. In Fig. 11 nicht dargestellt, gleichwohl aber vorhanden ist ein Schwenkantrieb 41h zum gesteuerten Schwenken des Gehäuseträgers 41c. Jeder Schwenkantrieb 41h, 42h weist beispielsweise einen Elektromotor und ein Getriebe auf, um den zugehörigen Gehäuseträger 41c, 42c um die Schwenkachsen 41f bzw. 42f zu verschwenken. Eine Verstellung des Abstands 45 erfolgt wie in der oben unter Bezugnahme auf die Fig. 6 bis Fig. 10 dargestellten Variante. Mittels der gesteuerten Schwenkmöglichkeit wird ebenso die Verschwenkung aber so begrenzt, dass die Spitzen 41g, 42g der Einzeldrehgreifer 41a, 42b während eines Verdrillvorganges einander nicht berühren bzw. zu stark annähern. Mittels der gesteuerten Schwenkmöglichkeit kann die Parallelstellung gezielt vorgegeben werden.

Fig. 12 zeigt eine schematische perspektivische Darstellung der Führungseinrichtung 35 und eines Teils der Verdrilleinheit 30. An der Verdrilleinheit 30 ist eine Betätigungseinrichtung 31 mit einem parallel beweglichen Spannzylinder 32 bereitgestellt. Der Spannzylinder 32 ist an der Verdrilleinheit 30 positioniert, da die Positionierung der Verdrilleinheit von der Kabellänge abhängt.

Die Führungseinrichtung 35 weist einen Führungsdorn 360 auf, der zum Trennen und Führen der Einzelleitungen 11, 12 während eines Verdrillvorganges dient. Die Leitungsenden 15, 16 der Einzelleitungen 11, 12, die in den Einzeldreheinheiten 41, 42 eingespannt sind, sind zueinander an diesem Ende einzeln und damit nicht drehfest eingespannt. Ohne die Führungseinrichtung 35 ergibt sich keine vorhersehbare Schlaglänge. Die Führungseinrichtung 35 ist während des Verdillvorganges entlang der Richtung x (siehe Fig. 3) verschiebbar. Wenn der Führungsdorn 360 die Einzelleitungen 11, 12 während des Verdrillvorganges trennt und die Führungseinrichtung 35 entsprechend bewegt wird, kann damit die Schlaglänge a2 im Wesentlichen konstant gehalten werden oder auch gesteuert variiert werden. Die Verschiebungsbewegung der Führungseinrichtung 35 erfolgt in Abstimmung mit der Drehzahl der Verdrilleinrichtung 30, um eine gewünschte Schlaglänge a2 zu erhalten.

Die Führungseinrichtung 35 ist so ausgebildet, dass der Führungsdorn 360 aus der Verdrillachse V bewegbar ist, beispielsweise aus der Verdirllachse V geschwenkt werden kann. Vorteilhaft wird der Führungsdorn 360 aus der Verdrillachse V bewegt, wenn die Führungseinrichtung 35 vor Abschluss eines Verdrillvorganges auf die Verdrilleinrichtung 30 zu bewegt wird.

In dem in Fig. 12 gezeigten Aufbau weist die Führungseinrichtung 35 ein Spannelement 352, eine Spannfeder 351, eine Verriegelungsschwinge 353, eine Klinke 354 und einen Kniehebel 355 auf. Der Führungsdorn 360 ist in der Führungseinrichtung 35 schwenkbar gelagert, so dass er durch Betätigung des Kniehebels 355 aus der Verdrillachse V schwenkbar ist. Die Betätigungsrichtung des Kniehebels entspricht dabei der Richtung, in welche das Spannelement 352 verschoben werden kann. Das Spannelement 352 ist so angeordnet, dass es bei einem entsprechendem Abstand von Verdrilleinheit 30 und Führungseinrichtung 35 mit dem Spannzylinder 32 wechselwirken kann. Mit anderen Worten: Bei einem entsprechenden Abstand zwischen Verdrilleinheit 30 und Führungseinrichtung 35 kann mittels des Spannzylinders 32 der Verdrilleinheit das Spannelement 352 der Führungseinrichtung 35 betätigt werden.

Fig. 12 zeigt eine Ausgangsstellung, in welcher sich der Führungsdorn 360 in der aus der Verdrillachse V geschwenkten Stellung befindet. Eine Betätigung des Spannelements 352 auf den Kniehebel 355 zu bewirkt, dass der Kniehebel 355 den Führungsdorn 360 in die Verdrillachse V herein schwenkt, um schliesslich eine Verdrillstellung einzunehmen, die weiter unten noch erwähnt ist. Die Betätigung erfolgt dabei gegen die Vorspannkraft der Spannfeder 351. Die Klinke 354 und die Verriegelungsschwinge 353 bewirken, dass der Führungsdorn 360 in der Verdrillstellung einrastet.

Fig. 13 zeigt die Führungseinrichtung 35 mit dem Führungsdorn 360 in einer Zwischenstellung. In der Zwischenstellung wird die Führungseinrichtung 35 in Richtung der Verdrilleinheit 30 verfahren. Der Spannzylinder 32 bewirkt, dass das Spannelement 352 stehen bleibt und die Bewegung der Führungseinrichtung 35 gegen den feststehenden Spannzylinder 32 den Führungsdorn 360 über den Kniehebel 355 verschwenkt.

Fig. 14 zeigt die Führungseinrichtung 36 mit dem Führungsdorn 360 in einer Verdrillstellung, in welcher er in die Verdrillachse V zwischen die zu verdrillenden Einzelleitungen 11, 12 eingeschwenkt ist. Fig. 15 zeigt die Führungseinrichtung 35 in einer Seitenansicht. Vor der in Fig. 14 gezeigten Verdrillstellung ist die Klinke 354 über ein Raststück 358 gelaufen und eingerastet. Die Verriegelungsschwinge 353 ist mittels einer Feder 356 federbelastet. Wenn ein Punkt 357 betätigt wird, wird die Verriegelung wieder gelöst.

Nachdem die in Fig. 14 gezeigte Stellung eingenommen ist, wird der Spannzylinder 32 eingefahren. Der Führungsdorn 360 verbleibt in der in Fig. 14 gezeigten Verdrillstellung. Dann kann die Führungseinrichtung 35 der Verdrilleinheit 30 weiter angenähert werden.

Fig. 16 zeigt den Führungsdorn 360 in einer Detailansicht. Der Führungsdorn 360 hat auf der Seite, die seiner Befestigung an der Führungseinrichtung 35 gegenüberliegt, eine Verdickung 361. Im Falle eines Führungsdorns 360 mit kreisrundem Querschnitt hat der Führungsdorn im Bereich der Verdickung 361 demnach zumindest abschnittsweise einen grösseren Durchmesser. Schaftaufwärts ist der Führungsdorn 360 ebenfalls verdickt, beispielsweise bei einem kreisrunden Querschnitt durch einen grösseren Durchmesser. Zwischen den beiden Verdickungen wird ein Führungsbereich 362 ausgebildet. Die Einzelleitungen 11, 12 sind während eines Verdrillvorganges mit dem Führungsbereich 362 in Kontakt. Eine solche Geometrie kann dazu beitragen, Schwingungsvorgänge der Einzelleitungen 11, 12, insbesondere beim Verdrillen von langen Leitungen im Bereich von über fünf Metern, vorzugsweise über sieben Metern, wirkungsvoll zu unterbinden.

Fig. 17 zeigt die Bestandteile der Vorrichtung 100 in einer Ausgangsposition vor einem Verdrillvorgang. Die ausgezogenen, konfektionierten Einzelleitungen 11, 12 sind in die jeweiligen Elemente der Entdrilleinheit 40 und der Verdrilleinheit 30 eingespannt. Die Entdrillgreifer 41a, 42a befinden sich in der Parallelstellung im entsprechenden festgelegten Abstand 45. Der Führungsdorn 360 liegt ausserhalb der Auszugsachse A. Nach der Übergabe der Einzelleitungen 11, 12 entfernt sich die Verdrilleinheit 30 etwas von der Entdrilleinheit 40, um die Einzelleitungen 11, 12 zu strecken.

Anschliessend wird die Führungseinrichtung 35 in Richtung der Verdrilleinheit 30 verfahren. Der Spannzylinder 32 ist eingefahren, so dass die Führungseinrichtung 35 sehr nah an die Verdrilleinheit 30 gebracht werden kann. Diese Position ist in Fig. 18 gezeigt und wird als Startposition bezeichnet. Der Führungsdorn 360 ist in die Auszugachse A eingeschwenkt und trennt den Verdrillbereich, in welchem das Verdrillen der Einzelleitungen 11, 12 erfolgt und sich das verdrillte Leitungsbündel 10 ergibt (in den Zeichnungen rechts vom Führungsdorn 360), von dem unverdrillten Bereich (in den Zeichnungen links vom Führungsdorn 360).

Der Verdrillvorgang beginnt, indem die Verdrilleinheit 30 rotiert und die Einzelleitungen 11, 12 zum Leitungsbündel 10 verdrillt. Die Einzeldreheinheiten 41, 42 stellen durch ihre Rotation sicher, dass die Einzelleitungen nicht in sich selbst, d. h. um ihre jeweilige Leitungsachse v1, v2 tordieren. Die Führungseinrichtung 35 bewegt sich während des Verdrillvorgangs mit einer gesteuerten Geschwindigkeit in Richtung der Entdrilleinheit 40, wobei sich die gesteuerte Geschwindigkeit aus der Drehgeschwindigkeit der Verdrilleinheit 30 und der gewünschten Schlaglänge a2 ergibt. Die Verdrilleinheit 30 wird ebenfalls minimal auf die Entdrilleinheit 40 zu, um die verdrillungsbedingte Verkürzung des verdrillten Leitungsbündels 10 zu kompensieren. Diese Bewegung kann beispielsweise zugkraftgeregelt erfolgen. Besonders bei langen Leitungen von mehr als 5 Metern, insbesondere mehr als 7 Metern, reduziert die Verdickung 361 am Führungsdorn 360 das vertikale Schwingen der Leitungen 11, 12 und verbessert damit die Qualität des Verdrillungsprozesses. In Fig. 19 ist eine Zwischenposition gezeigt, die nach dem Start des Verdrillvorgangs und vor Abschluss des Verdrillvorgangs eingenommen wird.

Fig. 20 und Fig. 21 zeigen jeweils eine Draufsicht auf die Einzeldreheinheiten 41, 42 kurz vor dem Abschluss des Verdrillvorganges. In Fig. 20 hat der Führungsdorn 360 noch Kontakt zu den Einzelleitungen 11, 12. Um den ersten Kreuzungspunkt P1 noch näher an die Leitungsenden der Einzelleitungen 11, 12 zu bringen, verfährt die Führungseinrichtung 35 den Führungsdorn 360 weiter, so dass er den Kontakt zu den Einzelleitungen 11, 12 verliert, wie in Fig. 21 gezeigt. In Fig. 21 wurde zusätzlich der Abstand 45 der Einzeldreheinheiten 41, 42 zueinander weiter verringert. Der eigentliche Verdrillvorgang ist abgeschlossen. Es schliesst sich ein Endverdrillvorgang an, bei welchem die Verdrilleinheit 30 erneut in Verdrillrichtung rotiert wird, wobei der erste Kreuzungspunkt P1 noch näher an die Leiterenden geführt wird.

Der Verdrillvorgang und der sich anschliessende Endverdrillvorgang sind dann abgeschlossen, und das fertig verdrillte Kabel wird aus der Verdrilleinheit 30 und den Einzeldreheinheiten 41, 42 ausgeklinkt und beispielsweise in eine Kabelwanne 160 (siehe Fig. 4) fallen gelassen. Vor dem Ausklinken kann die nicht mehr rotierende Verdrilleinheit 30 weiter in Richtung der Entdrilleinheit 40 verfahren werden, um das verdrillte Leitungsbündel zu entspannen. In diesem Fall kann durch Betätigung der Bremse 53 die Winkelstellung der Einzeldreheinheiten 41, 42 blockiert werden.

Fig. 22 zeigt die Elemente der Vorrichtung 100 in einer Position, in welcher die Führungseinrichtung 35 ihre lineare Bewegung fortgesetzt hat, bis der Führungsdorn 360 ungefähr die Leitungsenden erreicht hat. Nun betätigt ein (nicht dargestellter) Entriegelungszylinder den Punkt 357, wodurch durch die freigegebene Federkraft der Führungsdorn 360 in die in Fig. 23 gezeigte Stellung ausserhalb der Auszugsachse A schwenkt. Nun kann die Führungseinrichtung 35 auf die Ausgangsposition bewegt werden, ohne dass der Führungsdorn 360 diese Bewegung störend beeinflusst.

## Patentansprüche

1. Vorrichtung (100) zum Verdrillen von Einzelleitungen (11, 12) um eine Verdrillachse (V) zu einem Leitungsbündel (10) entlang einer Auszugachse (A), wobei die Vorrichtung umfasst:
voneinander in einem variablen Abstand (45) beabstandete Einzeldreheinheiten (41, 42) zum separaten Halten von Leitungsenden (15, 16) an dem einen Ende der Einzelleitungen (11, 12), wobei jede Einzeldreheinheit (41, 42) um eine zugehörige Schwenkachse (41f, 42f) drehbar gelagert ist, wobei jede Schwenkachse (41f, 42f) im Wesentlichen senkrecht zur Auszugachse (A) des Leitungsbündels (10) verläuft;
eine Verdrilleinheit (30) zum Halten und Verdrillen von Leitungsenden an dem anderen Ende der Einzelleitungen (11, 12);
eine Abstands-Verstelleinrichtung (50) zum Verstellen des variablen Abstands (45).

2. Vorrichtung (100) nach Anspruch 1, wobei die Einzeldreheinheiten (41, 42) mechanisch gekoppelt sind, so dass der sich zwischen den Einzeldreheinheiten (41, 42) ergebende Schwenkwinkel (α) im Wesentlichen stets gleichmässig von den Einzeldreheinheiten (41, 42) gebildet wird.

3. Vorrichtung (100) nach Anspruch 2, die ferner einen verstellbaren beweglichen Anschlag (57) für ein an mindestens einer der Einzeldreheinheiten (41, 42) bereitgestelltes Anschlagselement (42g) umfasst, wobei die Vorrichtung (100) so konfiguriert ist, dass der bewegliche Anschlag (57) zum Begrenzen des Schwenkwinkels (α) derart vorgegeben wird, dass eine Berührung von Elementen (41g, 42g) der Einzeldreheinheiten (41, 42) bei einem gegebenen Abstand (45) der Einzeldreheinheiten (41, 42) verhindert wird.

4. Vorrichtung (100) nach Anspruch 3, wobei die Vorrichtung (100) so konfiguriert ist, dass der bewegliche Anschlag (57) zum Einnehmen einer Parallelstellung der Einzeldreheinheiten (41, 42) vorgegeben wird.

5. Vorrichtung (100) nach Anspruch 1, wobei für jede Einzeldreheinheit (41, 42) ein separater Schwenkantrieb (41h, 42h) zum gesteuerten Vorgeben des sich zwischen den Einzeldreheinheiten (41, 42) ergebenden Schwenkwinkels (α) bereitgestellt ist.

6. Vorrichtung (100) nach Anspruch 5, wobei die Vorrichtung so ausgebildet ist, dass sie die Schwenkantriebe (41h, 42h) so ansteuert, dass der Schwenkwinkel (α) im Wesentlichen stets gleichmässig von den Einzeldreheinheiten (41, 42) gebildet wird.

7. Vorrichtung (100) nach einem der vorhergehenden Ansprüche, die ferner eine Steuerungseinrichtung (200) zum programmgesteuerten und/oder benutzergesteuerten Vorgeben des variablen Abstands (45) umfasst.

8. Vorrichtung (100) nach Anspruch 7, wobei die Steuerungseinrichtung (200) so konfiguriert ist, dass sie den variablen Abstand (45) der Einzeldreheinheiten (41, 42) zum Durchführen eines Endverdrillvorganges weiter verkleinert.

9. Verfahren zum Verdrillen von Einzelleitungen (11, 12) um eine Verdrillachse (V) zu einem Leitungsbündel (10) entlang einer Auszugachse (A), wobei zum Durchführen des Verfahrens eine Vorrichtung (100) nach einem der vorhergehenden Ansprüche verwendet wird, wobei das Verfahren umfasst:
separates Halten von Leitungsenden (15, 16) an dem einen Ende der Einzelleitungen (11, 12) mittels der Einzeldreheinheiten (41, 42);
Halten von Leitungsenden an dem anderen Ende der Einzelleitungen (11, 12) mittels der Verdrilleinheit (30);
Rotieren der Verdrilleinheit (30) zum Durchführen eines Verdrillvorganges;
Verstellen des variablen Abstands (45) mittels der Abstands-Verstelleinrichtung (50).

10. Verfahren nach Anspruch 9, das vor dem separaten Halten der Leitungsenden (15, 16) umfasst:
Verbringen der Einzeldreheinheiten (41, 42) in einen vorgegebenen Abstand (45) zueinander, und Schwenken der Einzeldreheinheiten (41, 42) in eine Parallelstellung;
Übernehmen der Leitungsenden (15, 16) an den Einzeldreheinheiten (41, 42).

11. Verfahren nach Anspruch 9 oder 10, wobei das Verstellen des variablen Abstands (45) während des Verdrillvorganges ein Verkleinern des variablen Abstands (45) umfasst.

12. Verfahren nach Anspruch 11, wobei das Verkleinern des variablen Abstands (45) nach Abschluss des Verdrillvorgangs zum Durchführen eines Endverdrillvorganges fortgesetzt wird.

## Claims

1. A device (100) for twisting single cables (11, 12) about a twisting axis (V) to form a cable bundle (10) along an extension axis (A), the device comprising:
single rotating units (41, 42), which are spaced from one another at a variable distance (45), for separately holding cable ends (15, 16) at one end of the single cables (11, 12), wherein each single rotating unit (41, 42) is mounted rotatably about an associated pivot axis (41f, 42f), wherein each pivot axis (41f, 42f) runs substantially perpendicular to the extension axis (A) of the cable bundle (10);
a twisting unit (30) for holding and twisting cable ends at the other end of the single cables (11, 12);
a distance-adjusting apparatus (50) for adjusting the variable distance (45).

2. The device (100) according to Claim 1, wherein the single rotating units (41, 42) are mechanically coupled such that the pivot angle (α) resulting between the single rotating units (41, 42) is substantially always formed equally by the single rotating units (41, 42).

3. The device (100) according to Claim 2, which further comprises an adjustable movable stop (57) for a stop element (42g) provided on at least one of the single rotating units (41, 42), wherein the device (100) is configured such that the movable stop (57) is defined to limit the pivot angle (α) such that contact between elements (41g, 42g) of the single rotating units (41, 42) at a given distance (45) between the single rotating units (41, 42) is prevented.

4. The device (100) according to Claim 3, wherein the device (100) is configured such that the movable stop (57) is defined for the assumption of a parallel position of the single rotating units (41, 42).

5. The device (100) according to Claim 1, wherein a separate pivot drive (41h, 42h) for the controlled definition of the pivot angle (α) resulting between the single rotating units (41, 42) is provided for each single rotating unit (41, 42).

6. The device (100) according to Claim 5, wherein the device is designed such that it actuates the pivot drives (41h, 42h) such that the pivot angle (α) is formed substantially always equally by the single rotating units (41, 42) .

7. The device (100) according to any one of the preceding claims, which further comprises a control apparatus (200) for the program-controlled and/or user-controlled definition of the variable distance (45).

8. The device (100) according to Claim 7, wherein the control apparatus (200) is configured such that it further reduces the variable distance (45) between the single rotating units (41, 42) in order to carry out a final twisting process.

9. A method for twisting single cables (11, 12) about a twisting axis (V) to form a cable bundle (10) along an extension axis (A), a device (100) according to any one of the preceding claims being used to carry out the method, the method comprising:
separately holding cable ends (15, 16) at one end of the single cables (11, 12) by means of the single rotating units (41, 42);
holding cable ends at the other end of the single cables (11, 12) by means of the twisting unit (30);
rotating the twisting unit (30) to carry out a twisting process;
adjusting the variable distance (45) by means of the distance-adjusting apparatus (50).

10. The method according to Claim 9, which comprises, before the separate holding of the cable ends (15, 16):
bringing the single rotating units (41, 42) into a predefined distance (45) from one another, and pivoting the single rotating units (41, 42) into a parallel position;
receiving the cable ends (15, 16) at the single rotating units (41, 42).

11. The method according to Claim 9 or 10, wherein the adjustment of the variable distance (45) during the twisting process comprises reducing the variable distance (45) .

12. The method according to Claim 11, wherein the reduction of the variable distance (45) is continued after completion of the twisting process in order to carry out a final twisting process.

## Revendications

1. Dispositif (100) de torsadage de conducteurs individuels (11, 12) autour d'un axe de torsadage (V) en un faisceau de conducteurs (10) le long d'un axe d'extraction (A), sachant que le dispositif comprend :
des unités rotatives individuelles (41, 42) espacées les unes des autres à un intervalle variable (45) pour le maintien séparé des extrémités de conducteur (15, 16) sur une extrémité des conducteurs individuels (11, 12), sachant que chaque unité rotative individuelle (41, 42) est logée pouvant tourner autour d'un axe de pivotement correspondant (41f, 42f), sachant que chaque axe de pivotement (41f, 42f) passe pour l'essentiel perpendiculairement à l'axe d'extraction (A) du faisceau de conducteurs (10),
une unité de torsadage (30) pour maintenir et torsader des extrémités de conducteur à l'autre extrémité des conducteurs individuels (11, 12),
un système de réglage d'intervalle (50) pour régler l'intervalle variable (45).

2. Dispositif (100) selon la revendication 1, sachant que les unités rotatives individuelles (41, 42) sont couplées mécaniquement de telle manière que l'angle de pivotement (α) résultant entre les unités rotatives individuelles (41, 42) est formé pour l'essentiel toujours de façon régulière par les unités rotatives individuelles (41, 42).

3. Dispositif (100) selon la revendication 2, qui comprend en plus une butée (57) mobile réglable pour un élément de butée (42g) disposé sur au moins une des unités rotatives individuelles (41, 42), sachant que le dispositif (100) est configuré de telle sorte que la butée mobile (57) est prédéfinie pour limiter l'angle de pivotement (α) de telle manière qu'un contact des éléments (41g, 42g) des unités rotatives individuelles (41, 42) est évité à un intervalle défini (45) des unités rotatives individuelles (41, 42).

4. Dispositif (100) selon la revendication 3, sachant que le dispositif (100) est configuré de telle manière que la butée mobile (57) est prédéfinie pour faire prendre une position parallèle aux unités rotatives individuelles (41, 42).

5. Dispositif (100) selon la revendication 1, sachant que pour chaque unité rotative individuelle (41, 42), un entraînement de pivotement séparé (41h, 42h) est à disposition pour la définition préalable commandée de l'angle de pivotement (α) résultant entre les unités rotatives individuelles (41, 42).

6. Dispositif (100) selon la revendication 5, sachant que le dispositif est constitué de telle sorte qu'il commande les entraînements de pivotement (41h, 42h) de telle sorte que l'angle de pivotement (α) est formé toujours pour l'essentiel de façon régulière par les unités rotatives individuelles (41, 42).

7. Dispositif (100) selon l'une quelconque des revendications précédentes, qui comprend en plus un système de commande (200) pour la définition préalable commandée par programmation et/ou par l'utilisateur de l'intervalle variable (45).

8. Dispositif (100) selon la revendication 7, sachant que le système de commande (200) est configuré de telle manière qu'il réduit encore l'intervalle variable (45) des unités rotatives individuelles (41, 42) pour exécuter une opération finale de torsadage.

9. Procédé de torsadage de conducteurs individuels (11, 12) autour d'un axe de torsadage (V) en un faisceau de conducteurs (10) le long d'un axe d'extraction (A), sachant que pour exécuter le procédé, un dispositif (100) selon l'une quelconque des revendications précédentes est utilisé, sachant que le procédé comprend :
le maintien séparé des extrémités de conducteur (15, 16) à une extrémité des conducteurs individuels (11, 12) au moyen des unités rotatives individuelles (41, 42),
le maintien des extrémités de conducteur à l'autre extrémité des conducteurs individuels (11, 12) au moyen de l'unité de torsadage (30),
la rotation de l'unité de torsadage (30) pour exécuter une opération de torsadage,
le réglage de l'intervalle variable (45) au moyen du système de réglage d'intervalle (50).

10. Procédé selon la revendication 9, qui comprend avant le maintien séparé des extrémités de conducteur (15, 16) :
le passage des unités rotatives individuelles (41, 42) dans un intervalle prédéfini (45) l'une par rapport à l'autre et pivotement des unités rotatives individuelles (41, 42) dans une position parallèle,
la réception des extrémités de conducteur (15, 16) sur les unités rotatives individuelles (41, 42).

11. Procédé selon la revendication 9 ou 10, sachant que le réglage de l'intervalle variable (45) pendant l'opération de torsadage comprend une réduction de l'intervalle variable (45).

12. Procédé selon la revendication 11, sachant que la réduction de l'espacement variable (45) après la fin de l'opération de torsadage est prolongée pour exécuter une opération finale de torsadage.
